# EUROPÄISCHE PATENTSCHRIFT

(11) **EP 0 923 105 B1**
(45) Veröffentlichungstag und Bekanntmachung des Hinweises auf die Patenterteilung: **29.01.2003**
(21) Anmeldenummer: 98121414.1
(22) Anmeldetag: 11.11.1998
(51) Int. Cl.: H01J 5/54

(54) **Kompakte Niederdruckentladungslampe**
Compact low pressure discharge lamp
Lampe à décharge à basse pression de type compact

(30) Priorität: 11.12.1997 DE 19755171
(43) Veröffentlichungstag der Anmeldung: 16.06.1999
(73) Patentinhaber: Patent-Treuhand-Gesellschaft für elektrische Glühlampen mbH, 81543 München (DE)
(72) Erfinder: Wittmann, Horst, 86391 Stadtbergen (DE)

(56) Entgegenhaltungen:
- EP-A- 0 157 358
- EP-A- 0 179 251
- EP-A- 0 179 473
- EP-A- 0 349 083
- EP-A- 0 452 743
- EP-A- 0 813 354
- DD-A- 145 143
- DE-C- 631 652
- DE-U- 9 213 547

## Beschreibung

Die Erfindung betrifft eine kompakte Niederdruckentladungslampe bestehend aus einem Entladungsgefäß mit Elektroden und Stromzuführungen und einem aus Kappe, Gehäuse und Montageplatte mit Vorschaltanordnung zusammengesetzten Sockel, wobei die Montageplatte mit der Vorschaltanordnung im Inneren des Sockelgehäuses angebracht ist und Anschlüsse zur elektrischen Verbindung der Stromzuführungen mit der Montageplatte aufweist und die Stromzuführungen mittels. einem Federelement gegen die elektrischen Anschlüsse der Montageplatte gedrückt werden.

Bekannte Niederdruckentladungslampen ersetzen in zunehmendem Maß die Glühlampe im Haus- und Wohnbereich. Bei den bekannten Niederdruckentladungslampen besteht das Entladungsgefäß meist aus einem ein- oder mehrfach gebogenen Rohr, welches in einem Sockel angeordnet ist. Im Sockel ist dabei eine als Schaltungsplatine ausgebildete Montageplatte mit einer darauf verlöteten elektronischen Vorschaltanordnung integriert. Die Herstellungskosten für diese kompakten Niederdruckentladungslampen sind relativ hoch, da viele komplizierte Fertigungsschritte bei der Herstellung notwendig sind. Eine dieser Fertigungsschritte ist die elektrische Verbindung der Stromzuführungen des Entladungsgefäßes mit den entsprechenden Anschlüssen der Vorschaltanordnungen. Zur Herstellung dieser Verbindung werden bisher die entsprechenden Verbindungsdrähte zusammengeführt und zum Beispiel mit einer Metallhülse vercrimpt.

Eine Weiterentwicklung dieser einfachen Verbindung ist in der EP-A-0 179 251 beschrieben. Dabei weist die bekannte Niederdruckentladungslampe ein Entladungsgefäß mit Elektroden und Stromzuführungen und einen aus Kappe, Gehäuse und Montageplatte mit Vorschaltanordnung zusammen-gesetzten Sockel auf. Die Montageplatte ist mit der Vorschaltanordnung im Inneren des Sockelgehäuses angebracht. Sie weist zudem Anschlüsse zur elektrischen Verbindung der Stromzuführungen mit der Montageplatte auf, wobei die Stromzuführungen mittels einem in dem Gehäuse an der Montageplatte angeordneten Federelement gegen die als separate Kontaktstifte ausgebildeten elektrischen Anschlüsse der Montageplatte gedrückt werden.

Die EP-A-0 452 743 offenbart eine Niederdruckentladungslampe, die Haltezapfen aufweist, mit deren Hilfe die Enden der Stromzuführungen senkrecht zu den bügelförmigen Anschlussdrähten der Vorschaltanordnung ausgerichtet sind. Beim Zusammenbau von Sockelgehäuse und Montageplatte mit der Sockelkappe werden die jeweiligen zu kontaktierenden Drähte etwa im rechten Winkel hintereinander angeordnet und mit Hilfe des Haltezapfens und der Innenwand des Sockelgehäuses federnd gegeneinandergedrückt, so dass eine elektrische Verbindung zwischen den Elektroden des Entladungsgefäßes der Vorschaltanordnung hergestellt wird. Nachteilig an dem beschriebenen Stand der Technik ist jedoch, dass derartige elektrisches Verbindungssysteme sehr aufwendig ist. Dadurch erhöhen sich die Herstellungskosten. Zudem ist, um eine sichere Kontaktierung der Elemente zu gewährleisten, die Herstellungsgeschwindigkeit für derartige Niederdruckentladungslampen nicht sehr hoch.

Es ist daher Aufgabe der Erfindung, eine kompakte Niederdruckentladungslampe der eingangs genannten Art bereitzustellen, bei der der für eine elektrische Verbindung der Stromzuführungen des Entladungsgefäßes mit den entsprechenden Anschlüssen der Vorschaltanordnung benötigte Aufbau einfach, schnell und kostengünstig unter Gewährleistung einer optimalen Kontaktsicherheit herzustellen ist.

Zur Lösung dieser Aufgabe dienen die Merkmale des unabhängigen Anspruches. Vorteilhafte Ausgestaltungen sind in den Unteransprüchen beschrieben.

Bei einer erfindungsgemäßen kompakten Niederdruckentladungslampe sind die Stromzuführungen eines Entladungsgefäßes mit den elektrischen Anschlüssen einer Montageplatte mit Vorschaltanordnung über jeweils ein Federelement, welches die Stromzuführung gegen den Anschluss drückt verbunden. Dabei ist das Federelement erfindungsgemäß in einer Kappe der Niederdruckentladungslampe angeordnet ist, wobei die Kappe mindestens eine Federaufnahme zur Aufnahme und lösbaren Befestigung des Federelementes aufweist Durch die Verwendung eines Federelementes, welches in der Kappe der Niederdruckentladungslampe angeordnet ist und Druck auf die Stromzuführung ausübt, ist eine sichere Kontaktierung gewährleistet Vorteilhafterweise wird erfindungsgemäß daher nur ein Element zur Verbindung der Stromzuführungen des Entladungsgefäßes mit den entsprechenden Anschlüssen der Montageplatte bzw. des Vorschaltgerätes benötigt. Dadurch verringern sich die Herstellungskosten deutlich. Zudem ergibt sich hieraus vorteilhafterweise eine deutliche Erhöhung der Herstellungsgeschwindigkeit, da bei dem Zusammenbau des Sockels der Niederdruckentladungslampe Sockelgehäuse und Sockelkappe lediglich aufeinandergedrückt oder geschraubt werden müssen.

Dabei wird vor dem Zusammenbau des Sockels das Federelement vorteilhafterweise in einer am Innenumfang der Kappe ausgebildeten Federaufnahme aufgenommen. Die Federaufnahme weist hierzu einen Hohlraum zur Aufnahme von zumindest einem Teil des Federelementes auf und ist üblicherweise im Querschnitt rechteckig ausgebildet. Dadurch können die Federelemente unabhängig von der Endmontage der Lampe montiert werden, was zu einer Vereinfachung des Herstellungsverfahrens beiträgt und somit die Herstellungskosten senkt.

In einer weiteren vorteilhaften Ausgestaltung der erfindungsgemäßen Niederdruckentladungslampe ist im Hohlraum der Federaufnahme eine Schulter zur Auflage eines Bereichs des Federelementes ausgebildet Zudem ist zwischen dem Innenumfang des Gehäuses und dem Außenumfang der Kappe ein Spalt zur Aufnahme eines Endes der Stromzuführung ausgebildet. Auch diese Merkmale tragen erfindungsgemäß zur Vereinfachung des Herstellungsprozesses der Lampe bei.

In einer weiteren vorteilhaften Ausgestaltung der erfindungsgemäßen Niederdruckentladungslampe ist die Montageplatte senkrecht zur Lampenlängsachse im Inneren des Gehäuses befestigt. Die Montageplatte liegt dabei auf am Innenumfang des Gehäuses ausgebildeten Rippen, die parallel zur Lampenlängsachse verlaufen, auf. Vorteilhafterweise ist die Montageplatte als Platine ausgebildet, wobei an der dem Entladungsgefäß zugewandten Seite Leiterbahnen und auf der dem Entladungsgefäß abgewandten Seite Schaltungselemente der Vorschaltanordnung ausgebildet sind. Dabei ist mindestens ein Anschluss zur elektrischen Kontaktierung der Stromzuführung mit der Montageplatte als Lötauge ausgebildet. In einer weiteren vorteilhaften Ausbildung besteht mindestens ein Anschluss zur elektrischen Kontaktierung der Stromzuführung mit der Montageplatte aus einer oder mehreren flachen Lötflächen und/oder -streifen. Durch diesen einfachen und platzsparenden Aufbau des Sockels der Lampe ist gewährleistet, dass dieser insgesamt klein gehalten werden kann und auch kostengünstig herzustellen ist.

Zur lagerichtigen Positionierung der Kappe und des Gehäuses des Sockels sind vorteilhafterweise Positionierungsvorrichtungen ausgebildet. Weitere Einzelheiten, Merkmale, Ausgestaltungen und Vorteile ergeben sich aus der folgenden Beschreibung mehrerer zeichnerisch dargestellter Ausführungsbeispiele des Erfindungsgegenstandes:

Darin zeigen
- Figur 1: eine schematisch dargestellte, seitliche Schnittansicht einer Niederdruckentladungslampe;
- Figur 2: eine schematisch dargestellte Schnittzeichnung des Randbereiches der Kappe der erfindungsgemäßen Niederdruckentladungslampe;
- Figur 3: eine schematisch dargestellte Aufsicht auf einen Teil des Randbereiches des Sockels der erfindungsgemäßen Niederdruckentladungslampe;
- Figur 4: schematisch dargestellte Seitenansichten des Federelementes der erfindungsgemäßen Niederdruckentladungslampe.

In Figur 1 ist eine schematisch dargestellte Schnittansicht einer kompakten Niederdruckentladungslampe 10 bzw. eines Teilbereichs des Randbereichs des Sockels 12 wiedergegeben. Die Lampe 10 umfaßt dabei ein Entladungsgefäß 14 und einen Sockel 12, wobei der Sockel 12 aus einer Kappe 16 und einem Gehäuse 18 zusammengesetzt ist. Der Sokkel 12 ist dabei im wesentlichen zylinderförmig ausgebildet. Die Kappe 16 und das Gehäuse 18 sind lösbar miteinander verbunden, wobei mindestens eine Positioniervorrichtung 48 zur lagerichtigen Verbindung der Kappe 16 und des Gehäuses 18 ausgebildet ist. Die Kappe 16 weist dabei in dem dem Gehäuse 18 zugewandten Ende eine ringförmige Wulst 20 in ihrem Außenumfang auf. Die Wulst 20 und eine Ringnut 22 im Innenumfang des Gehäuses 18 bilden einen Spalt 34 zur Aufnahme eines Endes 32 einer Stromzuführung 30 aus.

Im Inneren des im wesentlichen zylindrisch ausgebildeten Gehäuses 18 ist eine Montageplatte 24 senkrecht zur Lampenlängsachse befestigt. Die Montageplatte 24 ist als Platine ausgebildet, wobei an der dem Entladungsgefäß 14 zugewandten Seite Leiterbahnen und auf der dem Entladungsgefäß 14 abgewandten Seite Schaltungselemente der Vorschaltanordnung (nicht dargestellt) ausgebildet sind.

Das Entladungsgefäß 14 besteht üblicherweise aus zwei oder drei U-förmig gebogenen Rohrstücken, die durch einen Durchlaß miteinander verbunden sind (nicht dargestellt), wobei jeweils die Endschenkel Elektroden tragen. Die freien Enden der Rohrstücke sind durch Quetschungen gasdicht verschlossen und sitzen innerhalb der Kappe 16 des Sockels 12. Im Bereich der Quetschungen treten die Stromzuführungen 30 aus dem Entladungsgefäß 14 aus. Eine solche Lampe wird auf Seite 1 beschrieben. Die Stromzuführungen 30 werden mittels einem Federelement 28 gegen die elektrischen Anschlüssen 26 der Montageplatte 24 gedrückt. Erfindungsgemäß greift hier das Federelement 28 in eine im Bereich des Innenumfangs der Kappe 16 ausgebildete Federaufnahme 40 ein und ist in dem gezeigten Ausführungsbeispiel lösbar darin befestigt. Die Federaufnahme 40 besteht aus Seitenwänden 41, 43, die einen Hohlraum 42 umgeben. Der Hohlraum 42 dient zur Aufnahme eines Teils des Federelementes 28 und ist im Querschnitt rechteckig ausgebildet (Fig.2).

Im Hohlraum 42 ist eine Schulter 44 zur Auflage eines Bereiches 50 des Federelements 28 ausgebildet. Die den Hohlraum 42 umgebenden Seitenwände 41, 43 weisen zum freien Ende der Federaufnahme 40 hin Abschrägungen 46 auf. Diese Abschrägungen 46 erleichtern die Einführung des Federelementes 28. Zudem wird bei der Montage der Lampe 10 bzw. bei dem Zusammenbau des Sockels 12 das Ende 32 der Stromzuführung 30 in den Spalt 34 gelegt und somit lagerichtig ausgerichtet.

Die Montageplatte 24 weist auf der dem Entladungsgefäß 14 zugewandten Seite Anschlüsse 26 zur elektrischen Kontaktierung der Stromzuführungen 30 der Vorschaltanordnung auf. Die Anschlüsse 26 können dabei als Lötauge oder auch als flache in die Montageplatte 24 integrierte bzw. aufliegende Lötflächen und/oder -streifen ausgebildet sein.

Figur 2 zeigt eine Schnittansicht eines Teilbereichs des Randbereiches des Sockels 12. Man erkennt, daß das freie Ende des Gehäuses 18 mit dem freien Ende der Kappe 16 verbunden ist. Im Bereich des Innenumfangs der Kappe 16 ist die Federaufnahme 40 ausgebildet. Die Seitenwände 41, 43 umgeben den Hohlraum 42 in dem auf der im Außenumfang der Kappe 16 zugewandten Seite die Schulter 44 ausgebildet ist. Die Federaufnahme 40 ist dabei im Querschnitt im wesentlichen rechteckig ausgebildet. Weiterhin erkennt man die Abschrägung 46 der Seitenwände 41, 43. Auch die unterschiedliche Baulänge der beiden Seitenwände 41, 43 ist gut erkennbar.

Eine umlaufende Lasche 36 bildet den Abschluß der Kappe 16 in Richtung der Montageplatte 24. Die Lasche 36 bildet dabei an vorbestimmten Stellen domartige Fortsätze 37 aus, die in entsprechende Ausnehmungen 38 der Montageplatte 24 eingreifen. Die dornartigen Fortsätze 37 der Lasche 36 und die Ausnehmungen 38 bilden somit die Positioniervorrichtung 48.

Figur 3 zeigt eine Aufsicht auf eine Teil des Randbereiches des Sockels 12 der Lampe 10. Man erkennt, daß die Enden 32 der Stromzuführungen 30 in dem zwischen der umlaufenden Lasche 36 und dem Innenumfang des Gehäuses 18 gebildeten Spalt 34 zu liegen kommt. Zur lagerichtigen Positionierung der Stromzuführungen 30 unterhalb des Federelementes 28 sind am Außenumfang der Kappe 16 im Bereich der Federaufnahmen 40 jeweils Ausnehmungen 52 zur Aufnahme der Enden 32 der Stromzuführungen 30 ausgebildet.

Figur 4 zeigt in einer schematischen Darstellung die Ausbildung des Federelementes 28. Das Federelement 28 ist dabei als mehrfach gebogenes Federstahlband dargestellt Die Länge des Federelementes 28 ist derart gewählt, dass eine sichere Kontaktierung zwischen der Stromzuführung 30 und dem Anschluss 26 der Montageplatte 24 gewährleistet ist. Das Federelement 28 besteht aus Kunststoff und/oder Metall und/oder einer Metall-Legierung.

Das Federelement kann in einer weiteren, nicht dargestellten Ausführungsform als Spiralfeder ausgebildet sein. Auch jede andere vorteilhafte Federform ist denkbar.

## Patentansprüche

1. Kompakte Niederdruckentladungslampe bestehend aus einem Entladungsgefäß (14) mit Elektroden und Stromzuführungen (30) und einem aus Kappe (16), Gehäuse (18) und Montageplatte (24) mit Vorschaltanordnung zusammengesetzten Sockel (12), wobei die Montageplatte (24) mit der Vorschaltanordnung im Inneren des Sockelgehäuses (18) angebracht ist und Anschlüsse (26) zur elektrischen Verbindung der Stromzuführungen (30) mit der Montageplatte (24) aufweist und die Stromzuführungen (30) mittels einem Federelement (28) gegen die elektrischen Anschlüsse (26) der Montageplatte (24) gedrückt werden, **dadurch gekennzeichnet, dass** das Federelement (28) in der Kappe (16) angeordnet ist und die Kappe (16) mindestens eine Federaufnahme (40) zur Aufnahme und lösbaren Befestigung des Federelementes (28) aufweist.

2. Niederdruckentladungslampe nach Anspruch 1, **dadurch gekennzeichnet, dass** die Federaufnahme (40) im Bereich des Innenumfangs der Kappe (16) ausgebildet ist

3. Niederdruckentladungslampe nach Anspruch 2, **dadurch gekennzeichnet, dass** die Federaufnahme (40) einen Hohlraum (42) zur Aufnahme eines Teils des Federelements (28) aufweist und im Querschnitt rechteckig ausgebildet ist.

4. Niederdruckentladungslampe nach Anspruch 3, **dadurch gekennzeichnet, dass** im Hohlraum (42) eine Schulter (44) zur Auflage eines Bereichs (56) des Federelements (28) ausgebildet ist.

5. Niederdruckentladungslampe nach Anspruch 4, **dadurch gekennzeichnet, dass** zwischen dem Innenumfang des Gehäuses (18) und dem Außenumfang der Kappe (16) ein Spalt (34) zur Aufnahme eines Endes (32) der Stromzuführung (30) ausgebildet ist

6. Niederdruckentladungslampe nach einem der vorhergehenden Ansprüche, **dadurch gekennzeichnet, dass** das Federelement (28) aus einem ein oder mehrfach gebogenen Federstahlband oder einer Spiralfeder besteht.

7. Niederdruckentladungslampe nach einem der vorhergehenden Ansprüche, **dadurch gekennzeichnet, dass** das Federelement (28) aus Kunststoff und/oder Metall und/oder einer Metall-Legierung besteht

8. Niederdruckentladungslampe nach einem der vorhergehenden Ansprüche, **dadurch gekennzeichnet, dass** der Sockel (12) im wesentlichen zylinderförmig ausgebildet ist.

9. Niederdruckentladungslampe nach einem der vorhergehenden Ansprüche, **dadurch gekennzeichnet, dass** die Kappe (16) und das Gehäuse (18) lösbar miteinander verbunden sind, wobei mindestens eine Positioniervorrichtung (48) zur lagerichtigen Verbindung von Kappe (16) und Gehäuse (18) ausgebildet ist.

10. Niederdruckentladungslampe nach einem der vorhergehenden Ansprüche, **dadurch gekennzeichnet, dass** die Montageplatte (24) senkrecht zur Lampenlängsachse im Inneren des Gehäuses (18) befestigt ist.

11. Niederdruckentladungslampe nach einem der vorhergehenden Ansprüche, **dadurch gekennzeichnet, dass** die Montageplatte (24) als Platine ausgebildet ist, wobei an der dem Entladungsgefäß (14) zugewandten Seite Leiterbahnen und auf der dem Entladungsgefäß (14) abgewandten Seite Schaltungselemente der Vorschaltanordnung ausgebildet sind.

12. Niederdruckentladungslampe nach einem der vorhergehenden Ansprüche, **dadurch gekennzeichnet, dass** mindestens ein Anschluss (26) zur elektrischen Kontaktierung der Stromzuführungen (30) mit der Montageplatte (24) als Lötauge ausgebildet ist.

13. Niederdruckentladungslampe nach einem der vorhergehenden Ansprüche, **dadurch gekennzeichnet, dass** mindestens ein Anschluss (26) zur elektrischen Kontaktierung der Stromzuführungen (30) mit der Montageplatte (24) aus einer oder mehreren flachen Lötflächen und/oder -streifen besteht.

## Claims

1. Compact low-pressure discharge lamp comprising a discharge vessel (14) having electrodes and supply leads (30) and having a lamp cap (12) assembled from a cap (16), housing (18) and mounting plate (24) with a ballast arrangement, the mounting plate (24) with the ballast arrangement being fitted in the interior of the lamp cap housing (18) and having terminals (26) for the electric connection of the supply leads (30) to the mounting plate (24), and the supply leads (30) being pressed against the electric terminals (26) of the mounting plate (24) by means of a spring element (28), **characterized in that** the spring element (28) is arranged in the cap (16) and the cap (16) has at least one spring receptacle (40) for receiving and detachably fastening the spring element (28).

2. Low-pressure discharge lamp according to Claim 1, **characterized in that** the spring receptacle (40) is formed in the region of the inner circumference of the cap (16).

3. Low-pressure discharge lamp according to Claim 2, **characterized in that** the spring receptacle (40) has a cavity (42) for receiving a part of the spring element (28) and is of rectangular form in cross section.

4. Low-pressure discharge lamp according to Claim 3, **characterized in that** a shoulder (44) for supporting a region (56) of the spring element (28) is formed in the cavity (42).

5. Low-pressure discharge lamp according to Claim 4, **characterized in that** a gap (34) for receiving an end (32) of the supply lead (30) is formed between the inner circumference of the housing (18) and the outer circumference of the cap (16).

6. Low-pressure discharge lamp according to one of the preceding claims, **characterized in that** the spring element (28) comprises a spring steel strip bent one or more times or a spiral spring.

7. Low-pressure discharge lamp according to one of the preceding claims, **characterized in that** the spring element (28) consists of plastic and/or metal and/or a metal alloy.

8. Low-pressure discharge lamp according to one of the preceding claims, **characterized in that** the lamp cap (12) is of a substantially cylindrical form.

9. Low-pressure discharge lamp according to one of the preceding claims, **characterized in that** the cap (16) and the housing (18) are detachably connected to each other, at least one positioning device (48) being formed for connecting the cap (16) and housing (18) in the correct position.

10. Low-pressure discharge lamp according to one of the preceding claims, **characterized in that** the mounting plate (24) is fastened perpendicular to the longitudinal lamp axis in the interior of the housing (18).

11. Low-pressure discharge lamp according to one of the preceding claims, **characterized in that** the mounting plate (24) is formed as a printed circuit board, conductor tracks being formed on the side facing the discharge vessel (14), and circuit elements of the ballast arrangement being formed on the side averted from the discharge vessel (14).

12. Low-pressure discharge lamp according to one of the preceding claims, **characterized in that** at least one terminal (26) is formed as a soldering eyelet for the purpose of making electric contact between the supply leads (30) and the mounting plate (24).

13. Low-pressure discharge lamp according to one of the preceding claims, **characterized in that** at least one terminal (26) comprises one or more flat soldering surfaces and/or solder tag strips for the purpose of making electric contact between the supply leads (30) and the mounting plate (24).

## Revendications

1. Lampe à décharge à basse pression de type compact, constituée d'une enceinte (14) de décharge ayant des électrodes et des entrées (30) de courant, et d'un culot (12) composé d'un capuchon (16), d'un corps (18) et d'une plaque (24) de montage à dispositif de ballast, la plaque (24) de montage, ayant le dispositif de ballast, étant placée à l'intérieur du corps (18) du culot et ayant des bornes (26) de liaison électrique des entrées (30) de courant à la plaque (24) de montage, et les entrées (30) de courant étant repoussées, au moyen d'un élément (28) élastique, sur les bornes (26) électriques de la plaque (24) de montage, **caractérisée en ce que** l'élément (28) élastique est disposé dans le capuchon (16) et le capuchon (16), a au moins un logement (40) de réception et de fixation de manière amovible de l'élément (28) élastique.

2. Lampe à décharge à basse pression suivant la revendication 1, **caractérisée en ce que** le logement (40) est constitué dans la partie du pourtour intérieur du capuchon (16).

3. Lampe à décharge à basse pression suivant la revendication 2, **caractérisée en ce que** le logement (40) a une cavité (42) de réception d'une partie de l'élément (28) élastique et a une section transversale rectangulaire.

4. Lampe à décharge à basse pression suivant la revendication 3, **caractérisée en ce qu'**il est constitué dans la cavité (42), un épaulement (44) d'appui d'une partie (56) de l'élément (28) élastique.

5. Lampe à décharge à basse pression suivant la revendication 4, **caractérisée en ce qu'**il est constitué entre le pourtour intérieur du corps (18) et le pourtour extérieur du capuchon (16), un intervalle (34) de réception d'une extrémité (32) de l'entrée (30) de courant.

6. Lampe à décharge à basse pression suivant l'une des revendications précédentes, **caractérisée en ce que** l'élément (28) élastique est constitué d'un ruban d'acier pour ressort coudé une fois ou plusieurs fois, ou d'un ressort hélicoïdal.

7. Lampe à décharge à basse pression suivant l'une des revendications précédentes, **caractérisée en ce que** l'élément (28) élastique est en une matière plastique, et/ou en un métal et/ou en un alliage de métaux.

8. Lampe à décharge à basse pression suivant l'une des revendications précédentes, **caractérisée en ce que** le culot (12) est de forme sensiblement cylindrique.

9. Lampe à décharge à basse pression suivant l'une des revendications précédentes, **caractérisée en ce que** la capuchon (16) et le corps (18) sont assemblés entre eux de manière amovible, au moins un dispositif (48) de mise en position étant prévu pour relier d'une manière correcte en position le capuchon (16) et le corps (18).

10. Lampe à décharge à basse pression suivant l'une des revendications précédentes, **caractérisée en ce que** la plaque (24) de montage est fixée à l'intérieur du corps (18), perpendiculairement à l'axe longitudinal de la lampe.

11. Lampe à décharge à basse pression suivant l'une des revendications précédentes, **caractérisée en ce que** la plaque (24) de montage est constituée en platine, les pistes conductrices étant constituées sur la face tournée vers l'enceinte (14) de décharge, et des éléments de circuit du dispositif de ballast étant constitués sur la face éloignée de l'enceinte (14) de décharge.

12. Lampe à décharge à basse pression suivant l'une des revendications précédentes, **caractérisée en ce qu'**au moins une borne (26) pour assurer le contact électrique des entrées (30) de courant avec la plaque (24) de montage est constituée sous la forme d'une pastille de brasure.

13. Lampe à décharge à basse pression suivant l'une des revendications précédentes, **caractérisée en ce qu'**au moins une borne (26) pour assurer le contact électrique des entrées (30) de courant avec la plaque (24) de montage, est constituée en une ou en plusieurs surfaces et/ou bandes plates de brasure.
